# EUROPÄISCHE PATENTSCHRIFT

(11) **EP 1 468 633 B1**
(45) Veröffentlichungstag und Bekanntmachung des Hinweises auf die Patenterteilung: **19.07.2006**
(21) Anmeldenummer: 04405212.4
(22) Anmeldetag: 07.04.2004
(51) Int. Cl.: A47C 1/032

(54) **Mechanik für einen Stuhl mit einer Gasfeder zur synchronen Steuerung der Neigung von Sitz und Rücknlehne**
Gas-spring mechanism of a chair for synchronized tilting of the seat and the backrest
Mécanisme avec un ressort pneumatique pour une chaise avec siège et dossier synchrobasculant

(30) Priorität: 14.04.2003 DE 20306014 U
(43) Veröffentlichungstag der Anmeldung: 20.10.2004
(73) Patentinhaber: Vitra Patente AG, 4132 Muttenz (CH)
(72) Erfinder: Bräuning, Egon, 79576 Weil am Rhein (DE)
(74) Vertreter: Ullrich, Gerhard

(56) Entgegenhaltungen:
- EP-A- 0 368 002
- EP-A- 1 258 211
- DE-A- 19 810 768
- DE-U- 9 315 337
- US-A- 4 986 601
- US-A- 5 354 120

## Beschreibung

### Anwendungsgebiet der Erfindung

Die vorliegende Erfindung betrifft eine Mechanik für einen Stuhl mit einer Gasfeder zur synchronen Steuerung der Neigung seines Sitzes und einer daran in einer verlagerbaren Drehachse angelenkten Rückenlehne. Der Sitz ruht auf einem auf dem Boden aufsetzenden Untergestell. Die Gasfeder ist einerseits in einer Drehachse am Frontbereich des Sitzes und andererseits in einer Drehachse am Untergestell angelenkt. Die Mechanik erlaubt, den Stuhl aus seiner *Ausgangsposition -* mit im Prinzip waagerechtem Sitz und senkrechter Rückenlehne - in eine nach vorn, negativ geneigte *Schreibposition* sowie eine nach hinten geneigte *Relaxposition* zu verstellen. Zur Variation der Sitzhöhe kann eine weitere, vertikal eingebaute Gasfeder vorgesehen sein.

### Stand der Technik

In der EP 0 592 369 B1 oder der US 4 986 601 A ist eine Synchronmechanik für die Verstellung eines Stuhls von einer Vorwärtsneigung über eine Normalposition bis zu einer nach hinten geneigten Relaxposition offenbart. Hierzu ist ein Paar von Schraubenfedern zwischen einer feststehenden Sitzstütze und einem mehrfach angelenkten Sitzträger angeordnet. Diese Mechanik hat sich über Jahre bewährt, nimmt jedoch ein grösseres Bauvolumen ein und ist relativ aufwendig, daher montage- und kostenintensiver.

### Aufgabe der Erfindung

Angesichts der obigen Nachteile liegt der Erfindung die Aufgabe zugrunde, eine vereinfachte Mechanik mit adäquaten Gebrauchswerteigenschaften vorzuschlagen.

### Übersicht über die Erfindung

Die Mechanik ist für einen Stuhl mit einer ersten Gasfeder zur synchronen Steuerung der Neigung seines Sitzes und einer daran in einer verlagerbaren Drehachse angelenkten Rückenlehne vorgesehen. Der Sitz ruht auf einem auf dem Boden aufsetzenden Untergestell. Die erste Gasfeder ist einerseits in einer Drehachse am Frontbereich des Sitzes und andererseits in einer Drehachse am Untergestell angelenkt. Die erste Gasfeder umgibt ein abgedichtetes Gehäuse, das eine Gaskammer einschliesst. Innerhalb der Gaskammer ist ein Kolben mit der davon abgehenden Kolbenstange begrenzt axial verschiebbar angeordnet. Die Kolbenstange erstreckt sich vom Kolben weg in Austriebsrichtung, während die diametrale Axialrichtung als Einschubrichtung definiert wird. Vor dem Kolben, in Austriebsrichtung, ist ein Federelement angeordnet. Der Kolben steht in der *Ausgangsposition,* mit im Prinzip waagerechtem Sitz und senkrechter Rückenlehne, am Federelement in einer Nullstellung an, und bei Gewichtskonzentration auf den Frontbereich des Sitzes, wie beim Vorbeugen eines Benutzers hervorgerufen, vergrössert sich der Abstand zwischen den beiden die erste Gasfeder einschliessenden Drehachsen. Somit wirkt der Kolben gegen das Federelement und kann sich über die Nullstellung hinaus, entgegengesetzt der Einschubrichtung, nämlich weiter in Austriebsrichtung, über einen Weg bis in eine vorgezogene Endlage bewegen. Dabei senkt sich der Frontbereich des Sitzes gegen die Wirkung des Federelements aus der Nullstellung in eine zum Boden geneigte Negativstellung ab. Der Bewegung des Sitzes folgt eine synchrone Verstellung der Rückenlehne mit Vorwärtsneigung; der Stuhl verstellt sich dadurch in die *Schreibposition.*

Der Kolben steht in der unarretierten Nullstellung am Federelement an, und bei Gewichtskonzentration auf den hinteren Bereich des Sitzes, wie beim Zurücklehnen eines Benutzers hervorgerufen, verringert sich der Abstand zwischen den beiden die erste Gasfeder einschliessenden Drehachsen. Dadurch entfernt sich der Kolben - aus der Nullstellung heraus, in Einschubrichtung, nämlich entgegengesetzt der Austriebsrichtung - vom Federelement und kann sich über einen Weg bis in eine eingeschobene Endlage bewegen. Dabei hebt sich der Frontbereich des Sitzes gegen die Austriebstendenz der ersten Gasfeder aus der Nullstellung in eine zum Boden aufgerichtete Stellung an. Der Bewegung des Sitzes folgt eine synchrone Verstellung der Rückenlehne mit Neigung nach hinten; der Stuhl verstellt sich dadurch in die *Relaxposition.*

Die nachfolgenden Merkmale beziehen sich auf spezielle Ausführungen der Erfindung: Die eine Drehachse befindet sich unterhalb des Sitzes und ist verlagerbar. Das Untergestell wird von einem Fuss und einem Sitzträger gebildet. Zwischen dem Fuss und dem Sitzträger kann eine zumindest im Prinzip vertikal stehende Feder, vorzugsweise eine zweite Gasfeder, eingebaut sein, auf deren Kolbenstange der Sitzträger aufgesetzt ist. Die andere Drehachse ist feststehend und am Sitzträger angeordnet. Axial durch die Kolbenstange der ersten Gasfeder erstreckt sich eine von aussen betätigbare Ventilstange, auf der ein Ventilkegel angeordnet ist, zu dem sich im Kolben ein komplementärer Ventilsitz befindet. Bei geschlossenem Ventilkegel ist der Gasaustausch zwischen beiden Seiten des Kolbens unterbunden. Die Kolbenstange tritt durch einen axialen Durchlass aus dem Gehäuse der ersten Gasfeder aus. Das Federelement ist innerhalb des Gehäuses und benachbart zum Durchlass fixiert.

Das Federelement der ersten Gasfeder besteht aus Gummi oder Kunststoff. Alternativ ist es eine Tellerfeder oder als vorkomprimiertes Gaspolster gestaltet. Zum Beispiel weist das Federelement im Prinzip die Gestalt eines Rohrstücks auf, welches die aus dem Gehäuse herausgeführte Kolbenstange umgibt. Laschen sind einerseits am Sitzträger in einer feststehenden Drehachse und andererseits am Sitz in einer verlagerbaren Drehachse angelenkt. Die unteren Ausläufer der Rückenlehne sind in einer feststehenden Drehachse am Sitzträger angelenkt. Zwischen dem hinteren Bereich des Sitzes und dem Sitzträger kann vorteilhaft eine Feder, vorzugsweise eine Schraubenfeder, angeordnet sein, die parallel zur ersten Gasfeder wirkt.

### Kurzbeschreibung der beigefügten Zeichnungen

Es zeigen:
- Figur 1A -: einen Stuhl mit der erfindungsgemässen Mechanik, in der *Ausgangsposition* (im Prinzip Sitzfläche waagerecht, Rückenlehne senkrecht), in Seitenansicht;
- Figur 1B -: eine Prinzipskizze des Stuhls in der Stellung gemäss Figur 1A, mit einem darauf in der *Grundposition* sitzenden Benutzer;
- Figur 1C -: eine in der Mechanik eingesetzte Gasfeder, in der Stellung des Stuhls gemäss den Figuren 1A und 1B, mit offenem Ventil;
- Figur 2A -: den Stuhl in der *Relaxposition* (Sitzfläche und Rückenlehne nach hinten geneigt), in Seitenansicht;
- Figur 2B -: eine Prinzipskizze des Stuhls in der Stellung gemäss Figur 2A, mit einem darauf sitzenden Benutzer;
- Figur 2C -: die Gasfeder in der Stellung des Stuhls gemäss den Figuren 2A und 2B, mit offenem Ventil;
- Figur 2D -: die Gasfeder in der Stellung des Stuhls gemäss den Figuren 2A und 2B, mit geschlossenem Ventil;
- Figur 3A -: den Stuhl in der *Schreibposition* (Sitzfläche und Rückenlehne nach vorn geneigt), in Seitenansicht;
- Figur 3B -: eine Prinzipskizze des Stuhls in der Stellung gemäss Figur 3A, mit einem darauf sitzenden Benutzer; und
- Figur 3C -: die Gasfeder in der Stellung des Stuhls gemäss den Figuren 3A und 3B, mit offenem Ventil.

### Ausführungsbeispiel

Anhand der beiliegenden Zeichnungen erfolgt nachstehend die detaillierte Beschreibung eines Ausführungsbeispiels zur erfindungsgemässen Mechanik.

Für die gesamte weitere Beschreibung gilt folgende Festlegung. Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden Figurenbeschreibungen Bezug genommen. Im Interesse der Übersichtlichkeit wird auf die wiederholte Bezeichnung von Bauteilen in nachfolgenden Figuren zumeist verzichtet, sofern zeichnerisch eindeutig erkennbar ist, dass es sich um "wiederkehrende" Bauteile handelt.

### Figuren 1A bis 1C

Der Stuhl - hier in der *Ausgangsposition* gezeigt, mit im Prinzip waagerechtem Sitz **3** und damit verbundener, senkrecht stehender Rückenlehne **2** - besteht im wesentlichen ferner aus dem Untergestell, welches den Sitz **3** und die Rückenlehne **2** trägt. Das Untergestell bildet sich aus dem Sternenfuss **4,** der sich vertikal erhebenden Mittelsäule **41** und dem Sitzträger **10.** In der Mittelsäule **41** ist vertikal eine zweite Gasfeder **5** mit der nach oben ragenden Kolbenstange **50** zur Variation der Sitzhöhe eingebaut. Auf das freie konische Ende der Kolbenstange **50** ist der Sitzträger **10** aufgesetzt. Unten am Sternenfuss **4** sind Rollen **40** angebracht. Sitz **3** und Rückenlehne **2** sind üblicherweise mit einem Polster überzogen. Die Rückenlehne **3** besitzt den Sitz **3** untergreifende Arme **20,** deren Ausläufer **21** in einer feststehenden Drehachse **D1** am Sitzträger **10** angelenkt sind. Von den Armen **20** gehen Klauen **22** ab, die an einer verlagerbaren Drehachse **D2** zusammen mit vom Sitz **3** abgehenden Nasen **32** angelenkt sind. Der Sitz **3** lässt sich in den Frontbereich **30** und den hinteren Bereich **31** gliedern. An der hinteren Partie des Sitzträgers **10** ist eine Federfassung **12** angeordnet, in der eine Schraubenfeder **11** eingesetzt ist, welche sich gegen den Sitz **3** abstützt.

Am vorderen Bereich des Sitzträgers **10** ist in einer feststehenden Drehachse **D4** der Lagerkopf **7** mit dem darin axial geführten Stössel **70** angelenkt. In den Lagerkopf **7** greift die Kolbenstange **63** der ersten Gasfeder **6** ein, welche anderseits in einer verlagerbaren Drehachse **D3** unter dem Sitz **3** angelenkt ist. Vom Frontbereich **30** des Sitzes erstrecken sich Klauen **13** nach unten, durch die sich die verlagerbare Drehachse **D5** erstreckt, an welcher Gelenklaschen **14** einerseits angelenkt sind. Andererseits sind die Gelenklaschen **14** in einer feststehenden Drehachse **D6** am Sitzträger **10** angelenkt. Die Stell- und Verbindungsteile bilden die Stellmechanik **1** des Stuhls. Die erste Gasfeder **6** und die Schraubenfeder **11** wirken zueinander parallel. In dieser *Ausgangsposition* steht die Rückenlehne **2** in der im Prinzip senkrechten Ausrichtung **y**_{**0**} und der Sitz **3** in der im Prinzip waagerechten Ausrichtung **x**_{**0**}. Ein im so eingestellten Stuhl sitzender Benutzer befindet sich in der im Prinzip aufrechten *Grundposition.*

Die erste Gasfeder **6** ist von einem dichten Gehäuse **60** umgeben, das eine Gaskammer **61** umschliesst. Innerhalb der Gaskammer **61** ist ein Kolben **62** mit der davon abgehenden Kolbenstange **63** begrenzt axial verschiebbar angeordnet. Die Kolbenstange **63** erstreckt sich vom Kolben **62** weg in Austriebsrichtung, während die diametrale Axialrichtung als Einschubrichtung definiert wird. Vor dem Kolben **62,** in Austriebsrichtung, ist ein Federelement **68** angeordnet. Der Kolben **62** steht in der *Ausgangsposition,* mit im Prinzip waagerechtem Sitz **3** und senkrechter Rückenlehne **2,** am Federelement **68** in einer Nullstellung **z**_{**0**} an. Dieser Position entspricht ein definierter Abstand zwischen den beiden die erste Gasfeder **6** einschliessenden Drehachsen **D3,D4.** In Figur **1A** ist zwischen dem Lagerkopf **7** und dem Gehäuse **60** ein Abschnitt der Kolbenstange **63** sichtbar, d.h. die erste Gasfeder **6** ist auseinander gefahren.

Eine von aussen betätigbare Ventilstange **64** erstreckt sich axial in einer Ventilstangenbohrung **660** durch die Kolbenstange **63** der ersten Gasfeder **6,** auf der ein Ventilkegel **67** angeordnet ist, zu dem sich im Kolben **62** ein komplementärer Ventilsitz **66** befindet. Bei geschlossenem Ventilkegel **67** wäre der Gasaustausch zwischen beiden Seiten des Kolbens **62** über den Überströmkanal **661** unterbunden. Die Kolbenstange **63** tritt durch einen axialen Durchlass **600** aus dem Gehäuse **60** der ersten Gasfeder **6** aus. Das Federelement **68** ist innerhalb des Gehäuses **60** und benachbart zum Durchlass **600** fixiert. Der im Lagerkopf **70** geführte Stössel **70** stellt eine Verlängerung der Ventilstange **64** dar und wirkt bei Betätigung auf diese. Zum Verbinden mit dem Lagerkopf **70** ist das freie äussere Ende der Kolbenstange **63** mit einem Anschlussbereich **65** versehen, aus dem das Ende der Ventilstange **64** herausragt. Zum Anlenken in der Drehachse **D3** besitzt die erste Gasfeder **6** eine stirnseitig am Gehäuse **60** angebrachte Aufhängung **69,** hier in Gestalt einer Öse.

### Figuren 2A bis 2D

In dieser Figurengruppe steht die Rückenlehne **2** in einer nach hinten geneigten Ausrichtung **y**_{**1**} und der Sitz **3** in der vorn angehobenen Ausrichtung **x**_{**1**}**.** Ein im so eingestellten Stuhl sitzender Benutzer befindet sich in der nach hinten gelehnten *Relaxposition.*

Durch Gewichtskonzentration auf den hinteren Bereich **31** des Sitzes **3**, wie beim Zurücklehnen eines Benutzers hervorgerufen, hat sich der Abstand zwischen den beiden die erste Gasfeder **6** einschliessenden Drehachsen **D3,D4** verringert. Anfänglich stand der Kolben **62** in der unarretierten Nullstellung **z**_{**0**} am Federelement **68** an. Nun hat sich der Kolben **62,** aus der Nullstellung **z**_{**0**} heraus, in Einschubrichtung, nämlich entgegengesetzt der Austriebsrichtung, vom Federelement **68** entfernt und sich über einen Weg **s**_{**1**}**,** bis in eine eingeschobene Endlage **z**_{**1**} bewegt. Dabei wurde der Frontbereich **30** des Sitzes **3** gegen die Austriebstendenz der ersten Gasfeder **6** aus der Nullstellung **x**_{**0**} in eine zum Boden aufgerichtete Stellung **x**_{**1**} angehoben. Der Bewegung des Sitzes **3** folgte eine synchrone Verstellung der Rückenlehne **2** mit Neigung nach hinten in die *Relaxposition.* Gemäss Figur 2A verblieb kein Abstand mehr zwischen dem Lagerkopf **7** und dem Gehäuse **60,** d.h. die erste Gasfeder **6** ist maximal zusammen gefahren.

In jeder Stellung des Kolbens **62** könnte die Ventilstange **64** betätigt werden, um den Ventilkegel **67** in den Ventilsitz **66** zu bringen, so dass der Gasaustausch zwischen den beiden Seiten des Kolbens **62** über den Überströmkanal **661** blockiert ist (s. Figur 2D).

### Figuren 3A bis 3C und Bezug auf Figur 2C

In dieser Figurengruppe 3A bis 3C steht die Rückenlehne **2** in einer nach vorn geneigten Ausrichtung **y**_{**2**} und der Sitz **3** in der einer vorn abgesenkten Ausrichtung **x**_{**2**}**.** Ein im so eingestellten Stuhl sitzender Benutzer befindet sich in der nach vorn geneigten *Schreibposition.*

Zunächst (s. Figur 2C) stand der Kolben **62** in der *Ausgangsposition,* mit im Prinzip waagerechtem Sitz **3** und senkrechter Rückenlehne **2,** am Federelement **68** in der Nullstellung **z**_{**0**} an. Durch Gewichtskonzentration auf den Frontbereich **30** des Sitzes **3,** wie beim Vorbeugen eines Benutzers hervorgerufen, hat sich der Abstand zwischen den beiden die erste Gasfeder **6** einschliessenden Drehachsen **D3,D4** jetzt maximal vergrössert. Der Kolben **62** wirkt gegen das Federelement **68** und bewegte sich über die Nullstellung **z**_{**0**} hinaus, entgegengesetzt der Einschubrichtung, nämlich weiter in Austriebsrichtung, über einen Weg **s**_{**2**}**,** bis in eine vorgezogene Endlage **z**_{**2**}**.** Dabei hat sich der Frontbereich **30** des Sitzes **3** gegen die Wirkung des Federelements **68** aus der Nullstellung **x**_{**0**} in eine zum Boden geneigte Negativstellung **x**_{**2**} abgesenkt. Der Bewegung des Sitzes **3** folgte eine synchrone Verstellung der Rückenlehne **2** mit Vorwärtsneigung, so dass sich der Stuhl dadurch in die *Schreibposition* verstellt hat. In Figur 3A ist zwischen dem Lagerkopf **7** und dem Gehäuse **60** ein längerer Abschnitt der Kolbenstange **63** sichtbar, d.h. die erste Gasfeder **6** ist maximal auseinander gefahren. Für die erste Gasfeder **6** ergibt sich damit von der Stellung in der *Relaxposition* über die *Ausgangsposition* bis in die Stellung der *Schreibposition* ein gesamter Hub über den Weg **s = s**_{**1**} **+ s**_{**2**} von der eingeschobenen Endlage **z**_{**1**} des Kolbens **62** über seine Nullstellung **z**_{**0**} bis in die vorgezogene Endlage **z**_{**2**}**.**

## Patentansprüche

1. Mechanik für einen Stuhl mit einer ersten Gasfeder (**6**) zur synchronen Steuerung der Neigung seines Sitzes (**3**) und einer daran in einer verlagerbaren Drehachse (**D2**) angelenkten Rückenlehne (**2**), wobei:
a) der Sitz (**3**) auf einem auf dem Boden aufsetzenden Untergestell (**4,10**) ruht;
b) die erste Gasfeder (**6**) einerseits in einer Drehachse (**D3**) am Frontbereich (**30**) des Sitzes (**3**) und andererseits in einer Drehachse (**D4**) am Untergestell (**4,10**) angelenkt ist;
c) die erste Gasfeder (**6**) ein abgedichtetes Gehäuse (**60**) umgibt, das eine Gaskammer (**61**) einschliesst;
d) innerhalb der Gaskammer (**61**) ein Kolben (**62**) mit der davon abgehenden Kolbenstange (**63**) begrenzt axial verschiebbar angeordnet ist; und
e) die Kolbenstange (**63**) sich vom Kolben (**62**) weg in Austriebsrichtung erstreckt, während die diametrale Axialrichtung als Einschubrichtung definiert wird, **dadurch gekennzeichnet, dass**
f) vor dem Kolben (**62**), in Austriebsrichtung, ein Federelement (**68**) angeordnet ist;
g) der Kolben (**62**) in der *Ausgangsposition,* mit im Prinzip waagerechtem Sitz (**3**) und senkrechter Rückenlehne (**2**), am Federelement (**68**) in einer Nullstellung (**z**_{**0**}) ansteht und bei Gewichtskonzentration auf den Frontbereich (**30**) des Sitzes (**3**), wie beim Vorbeugen eines Benutzers hervorgerufen, sich der Abstand zwischen den beiden die erste Gasfeder (**6**) einschliessenden Drehachsen (**D3,D4**) vergrössert; wodurch
h) der Kolben (**62**) gegen das Federelement (**68**) wirkt und sich über die Nullstellung (**z**_{**0**}) hinaus, entgegengesetzt der Einschubrichtung, nämlich weiter in Austriebsrichtung, über einen Weg (**s**_{**2**}), bis in eine vorgezogene Endlage (**z**_{**2**}) bewegen kann und sich dabei der Frontbereich (**30**) des Sitzes (**3**) gegen die Wirkung des Federelements (**68**) aus der Nullstellung (**x**_{**0**}) in eine zum Boden geneigte Negativstellung (**x**_{**2**}) absenkt; wobei
i) der Bewegung des Sitzes (**3**) eine synchrone Verstellung der Rückenlehne (**2**) mit Vorwärtsneigung folgt und der Stuhl sich **dadurch** in die *Schreibposition* verstellt.

2. Mechanik nach Anspruch 1, **dadurch gekennzeichnet, dass**
a) der Kolben (**62**) in der unarretierten Nullstellung (**z**_{**0**}) am Federelement (**68**) ansteht und bei Gewichtskonzentration auf den hinteren Bereich (**31**) des Sitzes (**3**), wie beim Zurücklehnen eines Benutzers hervorgerufen, sich der Abstand zwischen den beiden die erste Gasfeder (**6**) einschliessenden Drehachsen (**D3,D4**) verringert; wodurch
b) der Kolben (**62**) sich, aus der Nullstellung (**z**_{**0**}) heraus, in Einschubrichtung, nämlich entgegengesetzt der Austriebsrichtung, vom Federelement (**68**) entfernt und sich über einen Weg (**s**_{**1**}), bis in eine eingeschobene Endlage (**z**_{**1**}) bewegen kann und sich dabei der Frontbereich (**30**) des Sitzes (**3**) gegen die Austriebstendenz der ersten Gasfeder **(6)** aus der Nullstellung **(x**_{**0**}**)** in eine zum Boden aufgerichtete Stellung **(x**_{**1**}**)** anhebt; und
c) der Bewegung des Sitzes (**3**) eine synchrone Verstellung der Rückenlehne (**2**) mit Neigung nach hinten folgt und der Stuhl sich **dadurch** in die *Relaxposition* verstellt.

3. Mechanik nach Anspruch 1 oder 2, **dadurch gekennzeichnet, dass**
a) die eine Drehachse (**D3**) sich unterhalb des Sitzes (**3**) befindet und verlagerbar ist;
b) das Untergestell (**4,10**) von einem Fuss (**4**) und einem Sitzträger (**10**) gebildet wird;
c) zwischen dem Fuss (**4**) und dem Sitzträger (**10**) eine zumindest im Prinzip vertikal stehende Feder (**5**), vorzugsweise eine zweite Gasfeder, eingebaut sein kann, auf deren Kolbenstange (**50**) der Sitzträger (**10**) aufgesetzt ist; und
d) die andere Drehachse (**D4**) feststehend und am Sitzträger (**10**) angeordnet ist.

4. Mechanik nach einem der Ansprüche 1 bis 3, **dadurch gekennzeichnet, dass**
a) sich axial durch die Kolbenstange (**63**) der ersten Gasfeder (**6**) eine von aussen betätigbare Ventilstange (**64**) erstreckt, auf der ein Ventilkegel (**67**) angeordnet ist, zu dem sich im Kolben (**62**) ein komplementärer Ventilsitz (**66**) befindet; und
b) bei geschlossenem Ventilkegel (**67**) der Gasaustausch zwischen beiden Seiten des Kolbens (**62**) unterbunden ist.

5. Mechanik nach einem der Ansprüche 1 bis 4, **dadurch gekennzeichnet, dass** die Kolbenstange (**63**) durch einen axialen Durchlass (**600**) aus dem Gehäuse (**60**) der ersten Gasfeder (**6**) austritt und das Federelement (**68**) innerhalb des Gehäuses (**60**) und benachbart zum Durchlass (**600**) fixiert ist.

6. Mechanik nach einem der Ansprüche 1 bis 5, **dadurch gekennzeichnet, dass** das Federelement **(68)** der ersten Gasfeder **(6)** aus Gummi oder Kunststoff besteht, oder eine Tellerfeder ist, oder als vorkomprimiertes Gaspolster gestaltet ist.

7. Mechanik nach Anspruch 6, **dadurch gekennzeichnet, dass** das Federelement (**68**) im Prinzip die Gestalt eines Rohrstücks aufweist, welches die aus dem Gehäuse (**60**) herausgeführte Kolbenstange (**63**) umgibt.

8. Mechanik nach einem der Ansprüche 1 bis 7, **dadurch gekennzeichnet, dass**
a) Laschen (**14**) einerseits am Sitzträger (**10**) in einer feststehenden Drehachse (**D6**) und andererseits am Sitz (**3**) in einer verlagerbaren Drehachse (**D5**) angelenkt sind;
b) die unteren Ausläufer (**21**) der Rückenlehne (**2**) in einer feststehenden Drehachse (**D1**) am Sitzträger (**10**) angelenkt sind; und
c) zwischen dem hinteren Bereich (**31**) des Sitzes (**3**) und dem Sitzträger (**10**) eine Feder (**11**), vorzugsweise eine Schraubenfeder, angeordnet ist, die parallel zur ersten Gasfeder (**6**) wirkt.

## Claims

1. Chair mechanism, having a first gas spring (**6**) for synchronously controlling the inclination of its seat (**3**) and of a backrest (**2**) coupled thereto in a movable hinge (**D2**), wherein:
a) the seat (**3**) rests on an underframe (**4,10**) in contact with the floor;
b) the first gas spring **(6)** is coupled, on the one hand, in a hinge **(D3)** on the front region (**30**) of the seat (**3**) and, on the other hand, in a hinge (**D4**) on the underframe (**4,10**);
c) the first gas spring (**6**) surrounds a sealed housing (**60**), which encloses a gas chamber (**61**);
d) a piston (**62**), with the piston rod (**63**) emanating therefrom, is disposed within the gas chamber (**61**) such that it is limitedly axially displaceable; and
e) the piston rod (**63**) extends away from the piston (**62**) in the push-out direction, whilst the diametrical axial direction is defined as the push-in direction, **characterized in that**
f) a spring element (**68**) is disposed in front of the piston (**62**) in the push-out direction;
g) the piston (**62**), in the starting position with in principle horizontal seat (**3**) and vertical backrest (**2**), butts against the spring element (**68**) in a zero setting (**z**_{**0**}) and, when weight is concentrated onto the front region **(30)** of the seat (**3**), as happens whenever a user leans forward, the distance between the two hinges (**D3,D4**) enclosing the first gas spring (**6**) lengthens; whereby
h) the piston (**62**) acts against the spring element (**68**) and can move beyond the zero setting (**z**_{**0**}), opposite to the push-in direction, i.e. further in the push-out direction, over a path (**s**_{**2**}) into an advanced end position (**z**_{**2**}), and the front region (**30**) of the seat (**3**) is hereupon lowered, counter to the action of the spring element **(68),** out of the zero setting **(x**_{**0**}**)** into a negative setting **(x**_{**2**}**)** at an angle to the floor; wherein
i) the movement of the seat (**3**) is accompanied by a synchronous adjustment of the backrest (**2**) with forward tilt and the chair thereby assumes the typing position.

2. Mechanism according to Claim 1, **characterized in that**
a) the piston **(62),** in the unlocked zero setting **(z**_{**0**}**),** butts against the spring element **(68)** and, when weight is concentrated onto the rear region **(31)** of the seat **(3),** as happens whenever a user leans back, the distance between the two hinges **(D3,D4)** enclosing the first gas spring (6) shortens; whereby
b) the piston **(62)** moves from the zero setting **(z**_{**0**}**),** in the push-in direction, i.e. opposite to the push-out direction, away from the spring element (68) and can move over a path (s₁) into a pushed-in end position (z₁), and the front region **(30)** of the seat (3) is hereupon raised, counter to the push-out tendency of the first gas spring **(6),** out of the zero setting **(x**_{**0**}**)** into a raised setting (**x**_{**1**}) relative to the floor; and
c) the movement of the seat **(3)** is accompanied by a synchronous adjustment of the backrest **(2)** with rearward tilt and the chair thereby assumes the relax position.

3. Mechanism according to Claim 1 or 2, **characterized in that**
a) one hinge (D3) is situated beneath the seat **(3)** and is movable;
b) the underframe **(4,10)** is formed by a foot **(4)** and a seat support **(10);**
c) between the foot **(4)** and the seat support **(10)** can be fitted an, at least in principle, vertically standing spring **(5),** preferably a second gas spring, on whose piston rod **(50)** the seat support **(10)** is mounted; and
d) the other hinge (D4) is fixed and is disposed on the seat support **(10).**

4. Mechanism according to one of Claims 1 to 3, **characterized in that**
a) extending axially through the piston rod **(63)** of the first gas spring **(6)** is an externally operated valve rod **(64),** on which there is disposed a valve cone **(67)** for which a complementary valve seat **(66)** is present in the piston **(62);** and
b) when the valve cone **(67)** is closed, the gas exchange between the two sides of the piston **(62)** is prevented.

5. Mechanism according to one of Claims 1 to 4, **characterized in that** the piston rod **(63)** exits the housing **(60)** of the first gas spring **(6)** through an axial opening **(600)** and the spring element **(68)** is fixed within the housing (**60**) and adjacent to the opening (**600**).

6. Mechanism according to one of Claims 1 to 5, **characterized in that** the spring element **(68)** of the first gas spring **(6)** consists of rubber or plastic, or is a cup spring, or is designed as a precompressed gas cushion.

7. Mechanism according to Claim 6, **characterized in that** the spring element (**68**) has in principle the shape of a pipe length, which surrounds the piston rod **(63)** guided out of the housing **(60).**

8. Mechanism according to one of Claims 1 to 7, **characterized in that**
a) link plates **(14)** are coupled, on the one hand, to the seat support **(10)** in a fixed hinge **(D6)** and, on the other hand, to the seat **(3)** in a movable hinge **(D5);**
b) the lower extensions (**21**) of the backrest **(2)** are coupled to the seat support (**10**) in a fixed hinge (**D1**), and
c) between the rear region **(31)** of the seat **(3)** and the seat support **(10)** there is disposed a spring **(11),** preferably a helical spring, which acts parallel to the first gas spring **(6).**

## Revendications

1. Mécanisme pour une chaise ayant un premier ressort à gaz **(6)** pour la commande synchrone de l'inclinaison de son siège **(3)** et d'un dossier **(2)** articulé sur celui-ci dans un axe de rotation déplaçable **(D2),**
a) le siège **(3)** reposant sur une structure inférieure **(4,10)** posée au sol;
b) le premier ressort à gaz **(6)** d'une part étant articulé dans un axe de rotation **(D3)** sur la région avant **(30)** du siège **(3)** et d'autre part dans un axe de rotation **(D4)** sur la structure inférieure **(4,10);**
c) le premier ressort à gaz **(6)** entourant un boîtier hermétique (60) qui renferme une chambre à gaz **(61);**
d) à l'intérieur de la chambre à gaz (**61**) étant disposé un piston (**62**) pouvant être déplacé axialement de manière limitée avec la tige de piston **(63)** qui en part; et
e) la tige de piston **(63)** s'étendant depuis le piston **(62)** dans la direction de la sortie tandis que la direction axiale diamétrale est définie comme direction d'enfoncement, **caractérisé en ce que**
f) un élément de ressort **(68)** est disposé avant le piston **(62),** dans la direction de sortie;
g) le piston **(62),** dans la position de départ, avec le siège **(3)** en principe horizontal et le dossier **(2)** vertical, se tient sur l'élément de ressort **(68)** dans une position nulle **(z**_{**0**}**)** et dans le cas d'une concentration du poids sur la région avant **(30)** du siège **(3),** telle que provoquée si un utilisateur se penche en avant, la distance entre les deux axes de rotation **(D3,D4)** renfermant le premier ressort à gaz **(6)** soit augmentée; de sorte que
h) le piston **(62)** agisse contre l'élément de ressort **(68)** et puisse se déplacer au-delà de la position nulle **(z**_{**0**}**),** à l'encontre de la direction d'enfoncement, à savoir davantage dans la position de sortie, sur une course **(s**_{**2**}**)** jusqu'à une position terminale avancée **(z**_{**2**}**),** et que la région frontale **(30)** du siège **(3)** descende ainsi à l'encontre de l'effet de l'élément de ressort **(68)** de la position nulle **(x**_{**0**}**)** dans une position négative **(x**_{**2**}**)** inclinée vers le sol;
i) le déplacement du siège **(3)** étant suivi par un déplacement synchrone du dossier **(2)** avec une inclinaison vers l'avant et la chaise se déplaçant ainsi dans la position d'écriture.

2. Mécanisme selon la revendication 1, **caractérisé en ce que**
a) le piston **(62)** se tient sur l'élément de ressort **(68)** dans la position nulle non bloquée **(z**_{**0**}**)** et en cas de concentration de poids sur la région arrière **(31)** du siège **(3),** telle que provoquée lorsqu'un utilisateur se penche en arrière, la distance entre les deux axes de rotation **(D3,D4)** renfermant le premier ressort à gaz **(6)** diminue; de sorte que
b) le piston **(62)** s'éloigne de l'élément de ressort **(68)** depuis la position nulle **(z**_{**0**}**),** dans la direction d'enfoncement, à savoir à l'encontre de la direction de sortie, et puisse se déplacer sur une course (**s**_{**1**}) jusque dans une position finale enfoncée (**z**_{**1**}) et que la région frontale **(30)** du siège **(3)** se soulève à l'encontre de la tendance à sortir du premier ressort à gaz **(6)** de la position nulle **(x**_{**0**}**)** dans une position (**x**_{**1**}) redressée par rapport au sol; et
c) le déplacement du siège **(3)** est suivi d'un déplacement synchrone du dossier **(2)** avec une inclinaison vers l'arrière, et la chaise se déplace de ce fait dans la position de relaxation.

3. Mécanisme selon la revendication 1 ou 2, **caractérisé en ce que**
a) un axe de rotation **(D3)** se trouve en dessous du siège **(3)** et peut être déplacé;
b) la structure inférieure **(4,10)** est formée par un pied **(4)** et un support de siège **(10);**
c) entre le pied **(4)** et le support de siège **(10)** peut être incorporé un ressort **(5)** au moins en principe se tenant verticalement, de préférence un deuxième ressort à gaz, sur la tige de piston **(50)** duquel est posé le support de siège **(10);** et
d) l'autre axe de rotation **(D4)** est disposé fixement et sur le support de siège **(10).**

4. Mécanisme selon l'une quelconque des revendications 1 à 3, **caractérisé en ce que**
a) une tige de soupape **(64)** actionnable depuis l'extérieur s'étend axialement à travers la tige de piston **(63)** du premier ressort à gaz **(6),** sur laquelle est disposé un cône de soupape **(67),** un siège de soupape **(66)** lui étant complémentaire étant disposé dans le piston **(62);** et
b) lorsque le cône de soupape **(67)** est fermé, l'échange de gaz entre les deux côtés du piston **(62)** est supprimé.

5. Mécanisme selon l'une quelconque des revendications 1 à 4, **caractérisé en ce que** la tige de piston **(63)** sort par un passage axial **(600)** hors du boîtier **(60)** du premier ressort à gaz **(6)** et l'élément de ressort **(68)** est fixé à l'intérieur du boîtier **(60)** et à côté du passage **(600).**

6. Mécanisme selon l'une quelconque des revendications 1 à 5, **caractérisé en ce que** l'élément de ressort **(68)** du premier ressort à gaz **(6)** est en caoutchouc ou en plastique, ou est un ressort Belleville, ou est configuré comme un coussin de gaz précomprimé.

7. Mécanisme selon la revendication 6, **caractérisé en ce que** l'élément de ressort **(68)** présente en principe la forme d'une pièce tubulaire, qui entoure la tige de piston **(63)** guidée hors du boîtier **(60).**

8. Mécanisme selon l'une quelconque des revendications 1 à 7, **caractérisé en ce que**
a) des pattes **(14)** d'une part sont articulées sur le support de siège **(10)** dans un axe de rotation fixe **(D6)** et d'autre part sur le siège **(3)** dans un axe de rotation déplaçable **(D5);**
b) les ramifications inférieures **(21)** du dossier **(2)** sont articulées sur le support de siège **(10)** dans un axe de rotation fixe **(D1);** et
c) entre la région arrière **(31)** du siège **(3)** et le support de siège **(10)** est disposé un ressort **(11),** de préférence un ressort hélicoïdal, qui agit en parallèle au premier ressort à gaz **(6).**
